# FASCICULE DE BREVET EUROPEEN

(11) **EP 3 370 565 B1**
(45) Date de publication et mention de la délivrance du brevet: **03.03.2021**
(21) Numéro de dépôt: 16806227.1
(22) Date de dépôt: 25.10.2016
(51) Int. Cl.: A45D 1/04, A45D 2/00, A45D 1/18

(54) **APPAREIL DE COIFFURE DE TYPE LISSEUR AVEC PEIGNE OPTIMISE**
HAARSTYLINGVORRICHTUNG ZUR HAARGLÄTTUNG MIT OPTIMIERTEM KAMM
STRAIGHTENER-LIKE HAIRSTYLING DEVICE WITH OPTIMIZED COMB

(30) Priorité: 02.11.2015 FR 1560484
(43) Date de publication de la demande: 12.09.2018
(73) Titulaire: SEB S.A., 69130 Ecully (FR)
(72) Inventeur: FEREYRE, Régis, 69003 Lyon (FR); NGO, Eddy, 69007 Lyon (FR)
(74) Mandataire: SEB Développement
(86) Numéro de dépôt international: PCT/FR2016/052778
(87) Numéro de publication internationale: WO 2017/077221

(56) Documents cités:
- EP-A1- 1 958 531
- EP-A1- 2 208 433
- CN-U- 201 624 260
- FR-A1- 3 004 079
- US-A1- 2013 247 933
- US-A1- 2013 247 934

## Description

### Domaine technique

La présente invention se rapporte au domaine des appareils de coiffure de type lisseur qui permettent le traitement de mèches de cheveux en pinçant celles-ci entre deux surfaces de traitement dont au moins l'une desdites surfaces est chauffante.

### Etat de la technique

Les appareils de coiffure de type lisseur comprennent traditionnellement deux bras configurés pour former une pince, chaque bras comprenant sur sa face interne une surface de traitement. Les surfaces de traitement sur les deux bras sont disposées en vis-à-vis et permettent de presser une mèche de cheveux lors du pincement des bras. Durant l'utilisation, le lisseur est déplacé le long de la mèche de cheveux, de la racine vers la pointe. L'une des deux surfaces de traitement, voire les deux, est munie de moyens de chauffage de sorte à chauffer la mèche de cheveux durant son pincement entre les deux surfaces de traitement, ce qui améliore la qualité du lissage de la mèche de cheveux.

Il est également connu des appareils de coiffure de type lisseur qui comprennent, en complément des caractéristiques précitées, un peigne agencé longitudinalement qui permet d'aérer la mèche de cheveux en la répartissant sur toute la longueur des surfaces de traitement, ce qui permet de chauffer et pincer convenablement tous les cheveux durant leur passage entre les deux surfaces de traitement, pour un meilleur lissage de cheveux. A titre d'exemple, un tel peigne est décrit dans la demande internationale WO 2010 081968 A1 ou CN 201624260 U ou EP 2208433 A1.

### Résumé de l'invention

L'invention a pour objet de mettre en œuvre un appareil de coiffure de type lisseur qui permet d'optimiser le résultat du lissage des cheveux. A cet effet, l'appareil de coiffure selon l'invention comprend un premier et un second bras configurés pour former une pince, une première et une seconde surfaces de traitement configurées en vis-à-vis respectivement sur lesdits bras pour presser une mèche de cheveux entre lesdites surfaces de traitement lors du pincement obtenu en rapprochant les deux bras l'un contre l'autre. Au moins l'une des deux surfaces de traitement comprend des moyens de chauffe, de préférence les deux surfaces de traitement, pour chauffer la mèche de cheveux et obtenir un meilleur lissage. En outre, l'appareil de coiffure comprend également un premier peigne configuré sur le premier bras en amont de la première surface de traitement pour répartir convenablement la mèche entre les deux surfaces de traitement et pour créer une tension sur la mèche avant son passage entre lesdites surfaces de traitement. En d'autres termes, le premier peigne est positionné sur le premier bras de manière à ce que les cheveux rencontrent ledit peigne avant qu'ils ne rencontrent les surfaces de traitement, selon le sens de déplacement normal (préférentiellement depuis la racine des cheveux vers la pointe) de l'appareil de coiffure lors d'une opération de lissage des cheveux par exemple. De manière remarquable, ce premier peigne comprend des dents écartées entre elles d'un pas constant compris entre 0,50 mm et 8,00 mm. Par ailleurs, lesdites dents ont une forme pyramidale à base rectangulaire. Le plus grand côté de la base rectangulaire, qui définit la plus grande face de la dent, est disposé transversalement sur le peigne. La demanderesse a en effet constaté après avoir réalisé de nombreuses recherches et études que le choix d'un peigne avec des dents présentant une forme pyramidale à base rectangulaire et d'un pas constant compris entre 0,50 mm et 8,00 mm permet d'augmenter visuellement de manière très significative la qualité du lissage de la mèche de cheveux par rapport aux appareils de coiffure de type lisseur avec peigne de l'art antérieur. Par l'intermédiaire de l'expression « peigne avec des dents présentant une forme pyramidale à base rectangulaire », on entend que plusieurs dents dudit peigne comprennent au moins une portion de dent pyramidale, c'est-à-dire une portion de dent en forme de pyramide ou de tronc de pyramide, comme cela sera expliqué par la suite. Préférentiellement, ladite portion de dent pyramidale de la dent s'étend sur au moins la moitié de la hauteur de la dent et avantageusement sur les trois quarts de la hauteur de la dent.

Dans une réalisation préférentielle de l'appareil de coiffure selon l'invention, le pas entre les dents est de 2,10 mm, ce qui permet d'optimiser le résultat du lissage.

Dans une réalisation préférentielle de l'appareil de coiffure selon l'invention, la forme pyramidale à base rectangulaire comprend une grande base ayant une largeur comprise entre 0,80 mm et 1,20 mm, de préférence 1,00 mm, et une longueur comprise entre 1,90 mm et 2,70 mm, de préférence 2,30 mm. En outre, la forme pyramidale à base rectangulaire comprend une petite base ayant une largeur comprise entre 0,20 mm et 0,40 mm, de préférence 0,30 mm, et une longueur comprise entre 0,40 mm et 0,80 mm, de préférence 0,60 mm. Plus précisément, ladite petite base est alors parallèle à ladite grande base et la forme pyramidale peut alors s'assimiler à un tronc de pyramide, c'est à dire une portion de pyramide, le sommet de la pyramide étant formé par ladite petite base. Par ailleurs, la hauteur séparant la grande base et la petite base est comprise entre 2,00 mm et 16,00 mm, de préférence 10,40 mm. Ces choix dimensionnels de la forme pyramidale à base rectangulaire des dents permettent également d'optimiser le résultat du lissage de la mèche de cheveux.

Selon l'appareil de coiffure objet de l'invention, celui-ci comprend des moyens d'appui configurés sur le second bras en amont de la seconde surface de traitement et du premier peigne pour contraindre la mèche de cheveux à pénétrer entre les dents jusque dans le fond dudit premier peigne. Le positionnement des cheveux de la mèche dans le fond du peigne permet aux dents de presser de manière plus importante sur lesdits cheveux et, ainsi, de les mettre convenablement sous tension avant leur passage entre les deux surfaces de traitement.

Dans une réalisation, ces moyens d'appui sont constitués d'un capot incurvé disposé sur le second bras en correspondance avec le premier peigne sur le premier bras, ledit premier peigne se logeant dans ledit capot lors du pincement.

Dans une première variante, le capot incurvé comprend un bord longitudinal qui prend appui sur la mèche de cheveux. De préférence, la position de ce bord longitudinal correspond sensiblement au fond du peigne en position de pincement.

Dans une seconde variante, le capot incurvé comprend une partie longitudinale configurée pour former un second peigne disposé en sens inverse du premier peigne, en aval dudit premier peigne.

Dans une autre réalisation, ces moyens d'appui comprennent un élément longitudinal de contact dans une matière configurée pour exercer une résistance au frottement sur la mèche de cheveux, par exemple une matière siliconée. Dans le cas d'un capot incurvé, on peut envisager de réaliser le bord longitudinal dans une matière siliconée voire dans d'autres matières.

Dans une variante d'appareil de coiffure selon l'invention, celui-ci comprend également des moyens de vaporisation configurés pour réaliser un traitement par vapeur en complément d'un traitement par chauffe lors du passage de la mèche de cheveux entre les deux surfaces de traitement, voire avant ou après son passage entre lesdites surfaces de traitement.

### Brève description des figures

Les caractéristiques et avantages de l'invention apparaîtront à la lecture de la description suivante d'un mode de réalisation de l'appareil de coiffure, laquelle s'appuie sur des figures, parmi lesquelles :
- la figure 1 illustre une vue tridimensionnelle de l'appareil de coiffure ;
- les figures 2 et 3 illustrent deux vues tridimensionnelles des deux bras constituant l'appareil de coiffure de la figure 1 ;
- la figure 4 illustre une vue tridimensionnelle du peigne mis en œuvre sur l'appareil de coiffure ;
- la figure 5 illustre une vue agrandie de dessus d'une des dents du peigne ;
- la figure 6 illustre une vue de côté agrandie de trois dents du peigne ;
- la figure 7 illustre une variante de mise en œuvre d'un capot sur l'un des bras de l'appareil de coiffure de la figure 1.

### Description détaillée

Dans la suite de la description, les mêmes références sont utilisées pour décrire les caractéristiques similaires selon les différentes variantes de réalisation.

Dans la suite de la description, le terme « lisseur » sera utilisé pour désigner l'appareil de coiffure 1 selon l'invention.

Tel qu'illustré en figure 1, le lisseur 1 comprend deux bras 2, 3 - également appelés mâchoires - articulés entre eux au moyen d'une liaison pivot 4, ce qui permet de constituer une pince pouvant être disposée soit en position ouverte où les deux bras sont éloignés l'un de l'autre, soit en position fermée où les deux bras sont rapprochés l'un contre l'autre. Les parties proximales 2a, 3a des deux bras 2, 3 peuvent concomitamment être empoignées avec une main, ce qui permet la fermeture de la pince et la manipulation du lisseur 1. Les deux bras 2, 3 comprennent chacun sur leur face interne 5, 6 et au niveau de leur partie distale 2b, 3b, une surface de traitement 7, 8. Les deux surfaces de traitement 7, 8 sont disposées en vis-à-vis et permettent de presser une mèche de cheveux disposée entre lesdites surfaces de traitement 7, 8, lors de la fermeture de la pince.

De préférence, les deux surfaces de traitement 7, 8 sont chauffantes, mais il est possible de prévoir des variantes de mise en œuvre avec une seule des deux surfaces de traitement 7, 8 qui soit chauffante. Les surfaces de traitement 7, 8 se présentent sous la forme de plaques chauffantes 9, 10 et intègrent des moyens de chauffe (non illustrés) desdites plaques chauffantes 9, 10 comprenant notamment un dispositif de chauffe (non illustré) constitué d'une thermistance à coefficient de température positif, dit CTP, et un dispositif de mesure de la température (non illustré) constitué d'une thermistance à coefficient de température négatif, dit CTN.

Les caractéristiques qui précèdent sont bien connues de l'homme du métier du domaine des lisseurs, et ne sont donc pas décrites plus en détail. On pourra toutefois envisager des variantes innovantes sur ces caractéristiques précitées du lisseur, sans sortir du cadre de la présente invention.

Tel qu'illustré sur les figures 1 et 3, le lisseur 1 comprend un peigne 11 qui s'étend longitudinalement de manière attenante au bord longitudinal amont 9a de la plaque chauffante 9 de la première surface de traitement 7. Le peigne 11 comprend un corps 12 longitudinal et des dents 13, par exemple entre quarante et cinquante dents 13, comme illustré en figure 4. Ce peigne 11 est préférentiellement assemblé de manière amovible sur la face interne 5 du bras 2. Pour cela, la face interne 5 du bras 2 comprend une rainure 14 qui s'étend longitudinalement de manière attenante au bord longitudinal amont 9a de la plaque chauffante 9, cette rainure 14 étant de forme complémentaire à celle du corps 12 du peigne 11, ce qui permet un montage en glissière du corps 12 à l'intérieur de ladite rainure 14, avec les dents 13 du peigne 11 dirigées vers le second bras 3. Cela permet avantageusement de pouvoir remplacer le peigne 11, par exemple par un autre présentant des dimensions de dents 13 différentes.

Tel qu'illustré en regard des figures 4 à 6, les dents 13 du peigne 11 sont espacées entre elles d'un pas p régulier et elles présentent une forme pyramidale à base rectangulaire. La grande face 15 de la dent 13 est disposée dans le sens transversal sur le peigne 11 et la petite face 16 de la dent 13 est disposée dans le sens longitudinal du peigne 11. Chaque dent 13 présente une grande base rectangulaire 17 proximale vis-à-vis du corps 12, et une petite base rectangulaire 18 distale vis-à-vis dudit corps 12 et constituant la pointe de la dent 13. Plus précisément, ladite petite base rectangulaire 18 est alors parallèle à ladite grande base rectangulaire 17 et la forme pyramidale peut alors s'assimiler à un tronc de pyramide, c'est à dire une portion de pyramide, le sommet de la pyramide étant formé par ladite petite base. La hauteur h de la dent 13 est définie par la distance séparant la petite base rectangulaire 18 de la grande base rectangulaire 17. La grande base rectangulaire 17 présente une longueur L1 et une largeur l1 et, de même, la petite base rectangulaire 18 présente une longueur L2 et une largeur l2.

La demanderesse a constaté que ce choix de dents 13 ayant une forme pyramidale à base rectangulaire, disposées comme illustré sur les figures 4 et 6, avec un pas p régulier choisi entre 0,50 mm et 8,00 mm permet remarquablement d'améliorer la pénétration de la mèche de cheveux entre les dents 13 en répartissant de manière homogène les cheveux de ladite mèche sur la longueur du peigne 11, et permet de créer une tension homogène sur tous les cheveux de ladite mèche avant leur passage entre les surfaces de traitement 7, 8. La tension homogène sur les cheveux et leur répartition homogène contribuent à chauffer convenablement au cœur tous les cheveux de la mèche et à assurer une pression homogène sur tous lesdits cheveux lors de leur passage entre les deux surfaces de traitement 7, 8. La demanderesse a relevé que ces choix permettent d'augmenter visuellement la qualité du lissage des cheveux en comparaison des lisseurs antérieurs.

Les résultats du lissage des cheveux sont optimisés en choisissant un pas p de 2,10 mm entre les dents 13. Ces résultats du lissage sont encore optimisés en choisissant pour les dimensions des dents 13 :
- une grande base rectangulaire 17 de largeur l1 comprise entre 0,80 mm et 1,20 mm, de préférence égale à 1,00 mm, et de longueur L1 comprise entre 1,90 mm et 2,70 mm, de préférence égale à 2,30 mm,
- une petite base rectangulaire 18 de largeur l2 comprise entre 0,20 mm et 0,40 mm, de préférence égale à 0,30 mm, et une longueur L2 comprise entre 0,40 mm et 0,80 mm, de préférence égale à 0,60mm, et
- une hauteur h comprise entre 2,00 mm et 16,00 mm, de préférence égale à 10,40 mm.

Tel qu'illustré sur les figures 1 et 2, le lisseur 1 comprend des moyens d'appui constitués par un capot 19 qui est agencé sur le second bras 3 en amont de la seconde surface de traitement 8. Ce capot 19 présente une forme incurvée avec une partie longitudinale 24 qui descend et vient se positionner en amont des dents 13 du peigne 11, à côté desdites dents 13 qui se trouvent logées dans la cavité 20 formée par le capot 19 incurvé, en position fermée de la pince. Dans cette position fermée de la pince, illustrée en figure 1, le bord longitudinal 21 du capot 19 se trouve dans une position qui correspond sensiblement à celle du fond 22 du peigne 11 apparaissant plus en détail sur les figures 4 et 6. Cela permet d'appuyer sur les cheveux de la mèche et de les forcer à glisser vers le fond 22 du peigne 11, entre les dents 13, de sorte à optimiser la tension exercée sur lesdits cheveux durant leur passage au travers du peigne 11, avant d'être pressés entre les deux surfaces de traitement 7, 8.

Il est possible d'envisager des variantes de moyens d'appui en remplacement du capot 19, par exemple en prévoyant sur le second bras 3 un élément filaire ou une barre (non illustré) qui aurait un agencement similaire à la position du bord longitudinal 21 du capot 19.

Des variantes de capot 19 sont également envisageables. Tel qu'illustré en figure 7, il est possible de prévoir sur le capot 19, au niveau de son bord longitudinal 21, un bourrelet 23 (ou une lame) réalisé dans une matière disposant d'un coefficient de frottement qui permet d'assurer une légère tension supplémentaire sur les cheveux sur lesquels ledit bourrelet 23 appuie lors de la fermeture de la pince. Ce bourrelet 23 est de préférence en silicone. Cette matière siliconée pourrait également être envisagée pour l'élément filaire ou la barre précitée.

Dans une autre variante, on peut envisager la mise en œuvre d'un second peigne (non illustré) agencé sur la partie longitudinale 24 du capot 19, illustrée notamment en figures 2 et 7, en opposition au premier peigne 11 sur le premier bras 2. Ce second peigne permettrait d'assurer une pré-tension sur les cheveux et une pré-séparation des cheveux avant leur passage au travers du premier peigne 11. Les dents de ce second peigne pourraient être identiques ou similaires aux dents 13 du premier peigne 11, voire d'une conception différente. On pourrait également prévoir ce second peigne dans une matière siliconée pour augmenter le coefficient de frottement sur les cheveux.

On peut également envisager que les dents 13 du premier peigne 11 soient réalisées dans une matière dont le coefficient de frottement permet d'assurer une légère tension supplémentaire sur les cheveux durant leur passage entre lesdites dents 13. Ces dents 13 peuvent par exemple être en silicone.

Dans une autre variante de lisseur 1, celui-ci comprend en complément des moyens de vaporisation qui peuvent être agencés de différentes manières sur l'un et/ou l'autre des deux bras 2,3 de sorte à projeter de la vapeur sur la mèche de cheveux avant, pendant voire après son passage entre les deux surfaces de traitement 7, 8. De tels moyens de vaporisation sur les lisseurs sont connus de l'homme du métier et ne sont donc pas décrits plus en détail, ce qui n'exclut cependant pas la mise en œuvre de moyens de vaporisation innovants tout en restant dans le cadre de la présente invention.

La description qui précède n'a aucun caractère limitatif, de nombreuses variantes de lisseurs étant envisageables sans sortir du cadre de l'invention.

## Revendications

1. Appareil de coiffure (1) comprenant un premier (2) et un second (3) bras configurés pour former une pince, une première (7) et une seconde (8) surfaces de traitement configurées en vis-à-vis respectivement sur lesdits bras pour presser une mèche de cheveux lors du pincement, et un premier peigne (11) configuré sur le premier bras en amont de la première surface de traitement pour répartir convenablement la mèche entre les deux surfaces de traitement et pour créer une tension sur la mèche avant son passage entre lesdites surfaces de traitement, au moins l'une des deux surfaces de traitement comprenant des moyens de chauffe, **caractérisé en ce que** le premier peigne comprend des dents (13) écartées entre elles d'un pas (p) constant compris entre 0,50 mm et 8,00 mm, lesdites dents comprenant au moins une portion de dent en forme de pyramide à base rectangulaire ou de tronc de pyramide à base rectangulaire.

2. Appareil (1) selon la revendication 1, dans lequel le pas (p) est de 2,10 mm.

3. Appareil (1) selon l'une des revendications 1 ou 2, dans lequel la forme de tronc de pyramide à base rectangulaire comprend une grande base (17) ayant une largeur (l1) comprise entre 0,80 mm et 1,20 mm et une longueur (L1) comprise entre 1,90 mm et 2,70 mm, une petite base (18) ayant une largeur (l2) comprise entre 0,20 mm et 0,40 mm et une longueur (L2) comprise entre 0,40 mm et 0,80 mm, et une hauteur (h) séparant la grande base et la petite base comprise entre 2,00 mm et 16,00 mm, la petite base étant parallèle à ladite grande base.

4. Appareil (1) selon la revendication 3, dans lequel la grande base (17) a une largeur (l1) de 1,00 mm et une longueur (L1) de 2,30 mm, la petite base (18) a une largeur (l2) de 0,30 mm et une longueur (L2) de 0,60 mm, la hauteur (h) étant de 10,40 mm.

5. Appareil (1) selon l'une des revendications 1 à 4, lequel comprend des moyens d'appui (21, 23) configurés sur le second bras (3) en amont de la seconde surface de traitement (8) et du premier peigne (11) pour contraindre la mèche de cheveux à pénétrer entre les dents (13) jusque dans le fond (22) dudit premier peigne.

6. Appareil (1) selon la revendication 5, dans lequel les moyens d'appui sont constitués d'un capot (19) incurvé dans lequel se loge le premier peigne (11) lors du pincement.

7. Appareil selon la revendication 6, dans lequel le capot (19) incurvé comprend un bord longitudinal (21) dont la position correspond sensiblement au fond (22) du peigne (11) en position de pincement.

8. Appareil (1) selon la revendication 6, dans lequel le capot (19) incurvé comprend une partie longitudinale (24) configurée pour former un second peigne disposé en sens inverse du premier peigne (11).

9. Appareil (1) selon l'une des revendications 5 à 7, dans lequel les moyens d'appui comprennent un élément longitudinal (23) de contact dans une matière configurée pour exercer une résistance au frottement sur la mèche de cheveux.

10. Appareil (1) selon l'une des revendications 1 à 9, dans lequel les deux surfaces de traitement (7, 8) comprennent des moyens de chauffe.

11. Appareil (1) selon l'une des revendications 1 à 10, lequel comprend des moyens de vaporisation.

## Patentansprüche

1. Gerät zum Frisieren (1), umfassend einen ersten (2) und einen zweiten (3) Arm, die konfiguriert sind, um eine Klemme zu bilden, eine erste (7) und eine zweite (8) Behandlungsfläche, die jeweils einander gegenüberliegend auf den Armen konfiguriert sind, um eine Haarsträhne während des Einklemmens zu pressen, und einen ersten Kamm (11), der auf dem ersten Arm der ersten Behandlungsfläche vorgeschaltet konfiguriert ist, um die Locke zweckmäßig zwischen den beiden Behandlungsflächen aufzuteilen und eine Spannung auf die Locke vor ihrem Durchgang zwischen den Behandlungsflächen zu erzeugen, wobei mindestens eine der beiden Behandlungsflächen Heizmittel umfasst, **dadurch gekennzeichnet, dass** der erste Kamm Zähne (13) umfasst, die durch eine konstante Teilung (p) zwischen 0,50 mm und 8,00 mm voneinander beabstandet sind, wobei die Zähne mindestens einen Zahnabschnitt in Form einer Pyramide mit einer rechteckigen Basis oder eines Pyramidenstumpfs mit einer rechteckigen Basis umfassen.

2. Gerät (1) nach Anspruch 1, wobei die Teilung (p) 2,10 mm beträgt.

3. Gerät (1) nach einem der Ansprüche 1 oder 2, wobei die pyramidenstumpfförmige Form mit einer rechteckigen Basis eine große Basis (17) mit einer Breite (l1) zwischen 0,80 mm und 1,20 mm und einer Länge (L1) zwischen 1,90 mm und 2,70 mm, eine kleine Basis (18) mit einer Breite (l2) zwischen 0,20 mm und 0,40 mm und einer Länge (L2) zwischen 0,40 mm und 0,80 mm und eine Höhe (h) umfasst, die die große Basis und die kleine Basis trennt und zwischen 2,00 mm und 16,00 mm liegt, wobei die kleine Basis parallel zu der großen Basis ist.

4. Gerät (1) nach Anspruch 3, wobei die große Basis (17) eine Breite (l1) von 1,00 mm und eine Länge (L1) von 2,30 mm hat, wobei die kleine Basis (18) eine Breite (l2) von 0,30 mm und eine Länge (L2) von 0,60 mm hat, wobei die Höhe (h) 10,40 mm beträgt.

5. Gerät (1) nach einem der Ansprüche 1 bis 4, das Auflagemittel (21, 23) umfasst, die an dem zweiten Arm (3) der zweiten Behandlungsfläche (8) und dem ersten Kamm (11) vorgeschaltet konfiguriert sind, um die Haarlocke zu zwingen, zwischen den Zähnen (13) bis in die Basis (22) des ersten Kamms einzudringen.

6. Gerät (1) nach Anspruch 5, wobei die Auflagemittel aus einer gekrümmten Abdeckung (19) bestehen, in der der erste Kamm (11) während des Einklemmens untergebracht ist.

7. Gerät nach Anspruch 6, wobei die gekrümmte Abdeckung (19) eine Längskante (21) umfasst, deren Position im Wesentlichen der Basis (22) des Kamms (11) in der Einklemmposition entspricht.

8. Gerät (1) nach Anspruch 6, wobei die gekrümmte Abdeckung (19) einen Längsabschnitt (24) umfasst, der konfiguriert ist, um einen zweiten Kamm zu bilden, der in der zu dem ersten Kamm (11) entgegengesetzten Richtung angeordnet ist.

9. Gerät (1) nach einem der Ansprüche 5 bis 7, wobei die Auflagemittel ein Längskontaktelement (23) in einem Material umfassen, das konfiguriert ist, um einen Reibungswiderstand auf die Haarlocke auszuüben.

10. Gerät (1) nach einem der Ansprüche 1 bis 9, wobei die beiden Behandlungsflächen (7, 8) Heizmittel umfassen.

11. Gerät (1) nach einem der Ansprüche 1 bis 10, das Verdampfungsmittel umfasst.

## Claims

1. Hairstyling device (1) including a first (2) and a second (3) arm configured to form a clamp, a first (7) and a second (8) treatment surface that face one another, on said arms respectively, for pressing a lock of hair during clamping, and a first comb (11) configured on the first arm upstream of the first treatment surface in order to suitably distribute the lock between the two treatment surfaces and to place tension on the lock before the passage thereof between said treatment surfaces, at least one of the two treatment surfaces including heating means, **characterised in that** the first comb includes teeth (13) that are mutually spaced apart by a constant spacing (p) of between 0.50mm and 8.00mm, said teeth including at least one tooth portion in the shape of a rectangular-based pyramid or rectangular-based frustum of pyramid.

2. Device (1) according to claim 1, wherein the spacing (p) is 2.10mm.

3. Device (1) according to one of claims 1 or 2, wherein the rectangular-based frustum of pyramid shape includes a large base (17) having a width (l1) comprised between 0.80mm and 1.20mm and a length (LI) comprised between 1.90mm and 2.70mm, a small base (18) having a width (12) comprised between 0.20mm and 0.40mm and a length (L2) comprised between 0.40mm and 0.80mm, and a height (h) separating the large base and the small base comprised between 2.00mm and 16.00mm, the small base being parallel to said large base.

4. Device (1) according to claim 3, wherein the large base (17) has a width (l1) of 1.00mm and a length (LI) of 2.30mm, the small base (18) has a width (12) of 0.30mm and a length (L2) of 0.60mm, the height (h) being 10.40mm.

5. Device (1) according to one of claims 1 to 4, which comprises bearing means (21, 23) configured on the second arm (3) upstream of the second treatment surface (8) and of the first comb (11) to constrain the lock of hair to be penetrated between the teeth (13) until in the bottom (22) of said first comb.

6. Device (1) according to claim 5, wherein the bearing means are constituted of a curved cap (19) wherein is housed the first comb (11) during clamping.

7. Device according to claim 6, wherein the curved cap (19) comprises a longitudinal edge (21) of which the position corresponds substantially to the bottom (22) of the comb (11) in the clamping position.

8. Device (1) according to claim 6, wherein the curved cap (19) comprises a longitudinal portion (24) configured to form a second comb arranged in the reverse direction of the first comb (11).

9. Device (1) according to one of claims 5 to 7, wherein the bearing means comprise a longitudinal contact element (23) in a material configured to exert a resistance to friction on the lock of hair.

10. Device (1) according to one of claims 1 to 9, wherein the two treatment surfaces (7, 8) comprise heating means.

11. Device (1) according to one of claims 1 to 10, which comprises vaporisation means.
